# FASCICULE DE BREVET EUROPEEN

(11) **EP 1 814 676 B1**
(45) Date de publication et mention de la délivrance du brevet: **20.04.2011**
(21) Numéro de dépôt: 05812379.5
(22) Date de dépôt: 24.10.2005
(51) Int. Cl.: B07C 3/00

(54) **PROCEDE, PROGRAMME D'ORDINATEUR ET MACHINE DE TRI POSTAL AUTOMATISE**
VERFAHREN, RECHNERPROGRAMM UND AUTOMATISIERTE POSTGUTSORTIERMASCHINE
METHOD, COMPUTER PROGRAM AND AUTOMATED MAIL SORTING MACHINE

(30) Priorité: 05.11.2004 FR 0411829
(43) Date de publication de la demande: 08.08.2007
(73) Titulaire: LA POSTE, 75757 Paris Cedex 15 (FR)
(72) Inventeur: BRAUD, Daniel, F-44120 Vertou (FR); BARBIER, Denis, F-44240 La Chapelle Sur Erdre (FR); THIERIOT, Didier, F-44000 Nantes (FR)
(74) Mandataire: Cabinet Plasseraud
(86) Numéro de dépôt international: PCT/FR2005/002643
(87) Numéro de publication internationale: WO 2006/051177

(56) Documents cités:
- WO-A-03/088003
- US-A1- 2004 000 508

## Description

La présente invention concerne un tri postal automatisé.

Des machines automatiques de tri postal comportent couramment une glissière dans laquelle un courrier progresse, ainsi que des capteurs relevant sur le courrier des informations. Ces informations peuvent être par exemple un code postal de l'adresse de destination, ou encore un poids du courrier. Ainsi, de tels capteurs déterminent, notamment par pesée du courrier et/ou par lecture optique et reconnaissance de caractères, le poids, le code postal précité, ou autre, en tant que valeurs qui sont alors associées à des critères de tri. La machine comporte alors une pluralité de réceptacles, en tant que bacs de tri, en aval de la glissière principale et, en fonction des valeurs captées et associées aux critères de tri, le courrier est acheminé vers l'un des réceptacles.

On connaît, dans l'état de la technique, de telles machines, notamment celles décrites dans les documents :
- US 2004/0000508
- WO 03/088003

Cependant, les machines existantes assurent un tri par rapport à un seul critère ou, au mieux, par rapport à deux critères à la fois. En outre, aucune machine existante ne garantit un non-recouvrement de toutes les combinaisons possibles de critères, ce qui est susceptible, bien entendu, de générer des erreurs de tri.

La présente invention vient améliorer la situation.

L'un des buts de la présente invention est de garantir la prise en compte de l'exhaustivité des combinaisons possibles de critères.

Un autre but de la présente invention est de garantir le non-recouvrement de l'ensemble des combinaisons possibles de critères.

Elle propose à cet effet tout d'abord un procédé d'automatisation de tri postal selon la revendication 1.

Ainsi, on comprendra qu'en appliquant aux valeurs de critères de tri les combinaisons logiques telles que définies en référence à l'étape c) du procédé décrit dans la revendication 1, on permet un choix exhaustif de critères de tri différents tout en garantissant un non-recouvrement des combinaisons possibles entre valeurs de critère.

Le procédé au sens de l'invention est destiné à être mis en oeuvre par ordinateur judicieusement programmé. A ce titre, la présente invention vise aussi un programme d'ordinateur selon la revendication 8.

L'ordinateur précité, lui-même, peut être un équipement d'une machine automatique de tri postal, comprenant par ailleurs :
- une glissière principale dans laquelle un courrier est destiné à progresser,
- des capteurs agencés dans cette glissière principale et destinés à relever sur le courrier un jeu de valeurs associées à des critères de tri,
- une pluralité de réceptacles en aval de la glissière principale,
- et des moyens destinés à orienter le courrier vers un réceptacle.

L'ordinateur comporte, de préférence, des circuits d'entrée aptes à recevoir des signaux représentatifs des valeurs relevées précitées, des circuits de sortie pour commander les moyens d'orientation du courrier, et une mémoire dans laquelle est stocké un programme d'ordinateur comportant, au sens de l'invention, des instructions pour :
- estimer, pour chaque jeu de valeurs relevées, une fonction booléenne combinant les valeurs relevées par l'opérateur logique "ET", et
- affecter une valeur de réceptacle à la valeur estimée.

D'autres caractéristiques et avantages de l'invention apparaîtront à l'examen de la description détaillée ci-après, et des dessins annexés sur lesquels :
- la figure 1 illustre une machine de tri postal au sens de l'invention,
- la figure 2 représente schématiquement la table de données qu'utilise le programme d'ordinateur pour la mise en oeuvre du procédé au sens de l'invention,
- la figure 3 représente un exemple d'organigramme du programme au sens de l'invention,
- les figures 4a à 4f sont des copies d'écran d'une interface homme/machine invitant un utilisateur à définir ses choix monocritères de séparation pour des critères de tri respectifs tels que la destination, l'affranchissement, le format, l'urgence, etc,
- la figure 5 est une copie d'écran représentant quelques choix de séparation multicritères (colonne de gauche) et la combinaison de valeurs correspondante d'un choix de séparation multicritère sélectionné (colonne de droite),
- la figure 6 est une copie d'écran d'une interface homme/machine invitant l'utilisateur à compléter, s'il le souhaite, notamment des séparations multicritères incomplètes, et
- la figure 7 est une copie d'écran représentant, en logique booléenne, l'une des séparations multicritères choisies par l'utilisateur.

On se réfère tout d'abord à la figure 1 sur laquelle on a représenté une machine de tri multicritère au sens de l'invention. Une machine de ce type traite le courrier déposé dans les boîtes aux lettres sur la voie publique ou en façade des établissements postaux.

Le traitement se décompose en plusieurs étapes dont les principales sont les suivantes :
- ségrégation du courrier (séparation par taille des envois),
- redressage du courrier (mise des plis dans le même sens),
- oblitération du courrier,
- et le tri du courrier, proprement dit.

La machine automatique assurant en particulier le tri postal, référencée 2 sur la figure 1, comporte une glissière principale, munie par exemple d'un tapis croulant 20 animé par un ou plusieurs galets rotatifs 21, et dans laquelle un courrier 1 est destiné à progresser. La machine 2 comporte en outre un banc 22 de capteurs, notamment optiques 221 avec reconnaissance de caractères, pour relever sur le courrier un jeu de valeurs associées à des critères de tri. Préférentiellement, on prévoit au moins trois critères de tri parmi au moins, de façon, non exhaustive :
- une indication de destination 10, telle que le code postal de la destination, ou autre,
- un format de courrier, notamment un format d'enveloppe,
- une urgence,
- un affranchissement 11 ou un type d'affranchissement du courrier postal 1,
- éventuellement la présence ou non d'un code à barre, et
- éventuellement la présence ou non d'une indexation antérieure.

La machine comporte en outre une pluralité de réceptacles 25a, 25b, 25c, par exemple dans le prolongement de glissières secondaires respectives 24a, 24b, 24c qui sont disposées en aval de la glissière principale 20. Enfin, la machine comporte des moyens 23a, 23b, par exemple des taquets rotatifs, destinés à orienter le courrier 1 vers une glissière secondaire et, de là, vers l'un des réceptacles.

Préférentiellement, la rotation des taquets 23a, 23b est pilotée par un ordinateur 26 muni, de façon classique, d'une unité centrale 266, d'une interface homme/machine incluant par exemple un écran 262 et des moyens de saisie tels qu'un clavier 263 et une souris 264. Plus particulièrement, l'ordinateur est équipé de circuits d'entrée 265, reliés par exemple à une carte PCMCIA, pour recevoir des signaux de mesures obtenues par les capteurs du banc 22, ainsi que des circuits de sortie 261 pour piloter les taquets rotatifs 23a, 23b, en fonction de l'estimation d'une fonction booléenne combinant des valeurs représentatives des mesures menées par les capteurs précités. A cet effet, l'ordinateur 26 comporte en outre une mémoire, par exemple permanente ROM 268, dans laquelle est stocké un programme d'ordinateur au sens de l'invention qui sera décrit plus loin en référence à la figure 3. On indique simplement ici qu'une variante consiste à prévoir le programme d'ordinateur sur un support amovible qui est destiné à coopérer avec un lecteur 267 que comporte l'ordinateur 26, ou, de façon équivalente, à prévoir un téléchargement du programme à partir d'un site distant, notamment via une interface de communication vers un réseau de type Internet. L'ordinateur 26 comporterait alors une telle interface de communication, telle qu'un modem (non représenté sur la figure 1).

En se référant à la figure 3, le programme au sens de l'invention comporte, de manière générale :
- une table de données 40 comportant une pluralité de valeurs possibles de critères de tri qui seront décrites en référence à la figure 2, et
- des instructions :
   a1) pour inviter un utilisateur (étapes 31, 33, ..., 34), à l'initialisation du programme, à sélectionner dans la table une pluralité de critères de tri, ainsi qu'une ou plusieurs valeurs possibles à affecter à chaque critère de tri; et
   b1) pour former au moins une fonction booléenne (étapes 32a, 32b) dans laquelle les valeurs sélectionnées qui sont associées à des critères distincts sont combinées par l'opérateur logique "ET".

En se référant à la figure 2, les valeurs possibles de critères CP1, CP2, ..., CPN; CP (N+1) , F1, F2, ..., U1, -U2 sont de préférence répertoriées dans la table de données 40 selon une arborescence comportant :
- des répertoires principaux 41, 42, ..., 43 associés chacun à un critère tel que le code postal de destination du courrier, son format, son urgence, ou autres, et
- des valeurs et/ou des sous-répertoires (411 à 432) associés chacun respectivement à une ou plusieurs valeurs possibles d'un même critère, telles que des valeurs détaillant les codes postaux, des valeurs détaillant le format, des valeurs détaillant l'urgence (en l'espèce la valeur U1 pour un pli urgent et la valeur U2 pour un pli non urgent), ou autre.

On décrit maintenant en détail cette table 40 représentée sur la figure 2. Pour renseigner la table 40, on prévoit une pluralité de critères, tels que le code postal de destination du courrier, dans un répertoire principal 41, le format du courrier dans un répertoire principal 42, d'autres critères notamment la présence d'un code barre ou non sur l'enveloppe et, enfin, un critère d'urgence du courrier, dans un répertoire principal 43. Chacun de ces répertoires principaux se décompose en répertoires secondaire ou "sous-répertoires". Par exemple, le code postal de destination peut inclure des codes postaux génériques tels que l'indicatif du département (44, 75), dans des sous-répertoires respectifs (411 et 412). Un sous-répertoire 411 peut inclure, lui-même, un autre sous-répertoire secondaire 4111, 4112, désignant le détail du code postal de destination (44001, 44002, 75001, 75002).

En outre, ce code postal peut se décomposer en centre de tri, si une lecture optique avec reconnaissance de caractères de l'adresse du destinataire est prévue. Finalement, à chaque centre de tri ou, plus généralement, à chaque code postal détaillé, on associe une valeur CP1, CP2, CPN, etc, qui sera combinée en logique booléenne à d'autres valeurs F1, F2, ou encore U1, U2, par l'opérateur logique "ET", au sens de l'invention. On indique simplement que les valeurs F1, F2 peuvent être, par exemple, relatives à un type de format (A4, dans le sous-répertoire 422, ou A8 dans le sous-répertoire 421). D'autres types de valeurs U1 ou U2 peuvent simplement désigner des valeurs telles que "VRAI" (noté, dans l'exemple représenté sur la figure 2, "OUI" relatives au sous-répertoire 431), ou encore "FAUX" (noté, dans l'exemple représenté sur la figure 2, "NON" relatives au sous-répertoire 432).

Ainsi, dans l'exemple représenté sur la figure 2, on prévoit au moins trois critères, tels que le code postal de destination 41, le format du courrier 42 et l'urgence du courrier 43. Bien entendu, d'autres critères peuvent être prévus, comme on le voit en référence aux figures 4a à 4f représentant des copies d'écran qui apparaissent, sur une interface homme/machine, lors de la mise en oeuvre du programme d'ordinateur au sens de l'invention. Par exemple, la figure 4a indique les différents codes postaux de destination (colonne de droite CD), pour deux sous-répertoires principaux associés respectivement à deux villes (Nantes et Rennes dans la colonne centrale CC), tandis que le critère principal sélectionné pour éditer ces détails de code postaux et de destination est présenté dans la colonne de gauche CG, en particulier en sélectionnant la rubrique "DESTINATION".

Sur la figure 4b, il apparaît qu'en sélectionnant la rubrique "AFFRANCHISSEMENT" des critères principaux, un choix de sous-répertoires apparaît (colonne du centre CC), avec une proposition d'affranchissement par timbre poste ou par carte réponse "T" (où l'affranchissement n'a pas à être payé par l'émetteur du courrier). Les valeurs associées à ce critère sont présentées dans la colonne de droite CD et peuvent être sélectionnées par l'utilisateur du logiciel en vue pour préparer le plan monocritère associé à ce critère "AFFRANCHISSEMENT".

De même, la figure 4c représente une copie d'écran qui apparaît lorsque l'utilisateur cherche à définir la séparation monocritère relative au critère "FORMAT" du courrier. La figure 4d représente un exemple de séparation relative au critère d'urgence. La figure 4e représente une copie d'écran lorsque l'utilisateur établit des séparations monocritères par rapport à un critère SIO (de présence ou non de code barre sur le courrier). Enfin, la figure 4f représente une copie d'écran qui apparaît lorsque l'utilisateur cherche à établir une séparation relative au critère de réexpédition.

On comprendra ainsi qu'à chaque étape du déroulement du logiciel, l'interface homme/machine (par exemple l'ordinateur et l'écran associé 262), propose à l'utilisateur de sélectionner une ou plusieurs valeurs de critère de tri dans la colonne droite CD de l'écran, ces valeurs sélectionnées étant ensuite combinées en logique booléenne, comme on le verra maintenant en référence à la figure 3.

En se référant donc à la figure 3, le programme comporte préférentiellement des instructions pour combiner, sur commande d'un utilisateur, une pluralité de valeurs possibles associées à un même critère par l'opérateur logique "OU" (étapes 31, 33), en vue de former ensuite chaque fonction booléenne précitée par une combinaison logique "ET".

Le programme comporte avantageusement des instructions pour inviter l'utilisateur à sélectionner les valeurs possibles à affecter à chaque critère de tri, individuellement ou par sous-répertoire complet, comme on le voit pour l'étape 31 où le sous-répertoire complet 411, correspondant au code postal 44, est sélectionné. Ainsi, dans l'exemple décrit, tous les codes postaux 44001, 44002 ... correspondant aux valeurs CP1, CP2, ... sont sélectionnés et combinés entre eux par un opérateur logique "OU", lorsque l'utilisateur sélectionne toutes les valeurs possibles d'un répertoire ou d'un sous-répertoire 411.

Ainsi, on comprendra que les valeurs possibles à affecter aux critères de tri sont agencées selon une arborescence comportant :
- des branches principales 41; 42; ... ; 43, associées chacune à un critère de tri, et
- des branches secondaires respectivement 411, 412; 421, 422; 431,432, associées chacune à une ou plusieurs valeurs possibles d'un même critère.

On peut alors sélectionner ces valeurs possibles individuellement (valeur U1 à l'étape 34) ou par branche secondaire (sous-répertoire 411 à l'étape 31).

On indique en outre que, de façon avantageuse, le programme comporte des instructions pour affecter une même valeur par défaut à toutes les valeurs possibles non sélectionnées d'un même critère, et pour combiner cette valeur par défaut dans la formation de la fonction booléenne. Pour illustrer cette caractéristique, on a représenté sur la copie d'écran de la figure 5 un sous-répertoire "reste_destination", ou encore "reste_affranchissement", correspondant à toutes les valeurs qui ne peuvent pas être sélectionnées dans d'autres sous-répertoires d'un même critère (respectivement "destination" et "affranchissement"). Cette mesure permet d'assurer une complétude de la séparation.

En référence à nouveau à la figure 3, le programme d'ordinateur comporte avantageusement, pour piloter une machine automatique de tri comportant une pluralité de réceptacles telle que décrite ci-avant en référence à la figure 1, des instructions pour former une pluralité de fonctions booléennes (étape 35) combinant des valeurs possibles (VAL (0), VAL (1) ,.., VAL (max)) différentes d'une combinaison booléenne à l'autre. Ainsi, les valeurs que donnent ces fonctions booléennes, notées VAL(h), avec h=0,1,...,max, sur la figure 3 peuvent être associées chacune à un réceptacle 25a, 25b, ..., 25c de la machine de tri (étape 36).

On décrit maintenant en détail différentes étapes mises en oeuvre par le programme dans l'exemple représenté sur la figure 3.

A une première étape 30, indiquée ici à titre d'exemple, on fixe la valeur de l'indice h à 0 (correspondant à la première valeur associée à un premier bac de tri 25a). Ensuite, comme on l'a vu en référence aux copies d'écran des figures 4a à 4f, l'utilisateur sélectionne, pour chaque critère de tri (code postal, format, urgence, ou autre) une ou plusieurs valeurs, combinées par l'opérateur logique "OU". Cette combinaison par l'opérateur "OU" est menée à l'étape 31, pour un premier critère tel que le code postal, ou encore à une étape 33 pour un autre critère tel que le format d'enveloppe, ou pour d'autres critères (non représentés). On indique qu'il est possible de ne sélectionner qu'une seule valeur de critère (U1), à l'étape 34 représentée sur la figure 3. Ces différentes valeurs sont combinées par les opérateurs logiques "ET", aux étapes 32a, 32b, de sorte qu'à chaque valeur d'indice h, il correspond une valeur finale VAL(h), donnée à l'étape 35, et qui correspond au résultat de la logique combinatoire complète impliquant :
- l'opérateur logique "ET" entre critères différents ; et
- l'opérateur logique "OU" entre valeurs associées à un même critère.

On définit ainsi, à l'étape 36, une pluralité de valeurs résultat de la logique combinatoire, pour différents indices h allant de 0 jusqu'à h=max, chacune de ces valeurs résultat étant associée à un identifiant de réceptacle 25a, 25b, ..., 25c, tel que représenté sur la figure 1.

On indique encore simplement qu'une boucle d'incrémentation de la valeur de l'indice h est prévue. Elle comporte un test 37 sur la valeur de h. Si le maximum de séparations max est atteint au test 37, le programme de définition du plan de séparation s'achève à l'étape 38. Sinon, on incrémente la valeur de h à l'étape 39 et on invite l'utilisateur, à l'étape 50, à se référer à nouveau à la table 40 pour définir une nouvelle valeur de séparation multicritère VAL (h).

On comprendra ainsi que pour piloter la machine automatique de tri équipée des capteurs 221, le programme informatique comporte des instructions pour :
c1) mémoriser des valeurs (code postal 10 ou autre) associées chacune à un critère de tri, et mesurées par les capteurs 221 sur le courrier postal 1,
d1) estimer les fonctions booléennes décrites ci-avant (éventuelles combinaisons de OU pour un même critère, et de ET entre valeurs de critères différents) en fonction des valeurs mesurées, et
e1) affecter une valeur de réceptacle (ou un identifiant de réceptacle 25a, 25b, 25c) en correspondance de chaque valeur estimée VAL(h) des fonctions booléennes.

Ainsi, on forme une pluralité de fonctions booléennes, associées chacune à un réceptacle et combinant des valeurs possibles différentes d'une fonction booléenne à l'autre, en rappelant toutefois que le programme interdit une combinaison logique "OU" entre des valeurs possibles associées à des critères distincts.

En bref, le programme au sens de la présente invention génère des plans de préparation du courrier qui permettent d'effectuer un tri sur plusieurs critères.

Ainsi, le plan de préparation "Sep multi 1" représenté sur la figure 5, désigne, pour un réceptacle de la machine, le contenu de ce réceptacle exprimé en terme de logique booléenne. Dans l'exemple représenté :
Réceptacle N° 1 = Nantes Ville (pour la destination) ET Timbre Poste (pour l'affranchissement) ET Indifférent (toutes les valeurs possibles du format) ET Lettre (pour l'urgence) etc.

En référence maintenant à la figure 6, pour chacun des critères d'abord, puis pour les séparations de tri multicritères, le programme contrôle :
- le non recouvrement de plages de codification des critères, et
- la complétude de traitement des plages de codification des critères.

En effet, une fois la phase de création des séparations multicritères terminée, la complétude de l'ensemble des séparations créées par l'utilisateur doit être vérifiée. Si cette complétude n'est pas vérifiée, un message (figure 6) avertit l'utilisateur de la non-complétude et liste les ensembles manquants pour obtenir un plan de tri complet. L'utilisateur peut alors choisir de compléter lui-même les séparations ou d'ignorer le message ; les ensembles manquants seront alors regroupés dans une séparation appelée "reste_critères" (non représentée).

On indique que, au préalable, pour la création des séparations monocritères telle que visualisée sur les figures 4a à 4f, le programme assure déjà la gestion d'un non recouvrement monocritère. L'une des règles est que le plan de séparation d'un critère ne doit pas comporter de séparations qui se recouvrent. Pour que cette règle soit vérifiée, le programme ne permet pas à l'utilisateur de choisir, pour une séparation, des sélections choisies dans les séparations déjà décrites. Par ailleurs, le plan de séparation d'un critère doit être complet et doit contenir l'ensemble des sélections possibles, y compris des rubriques "AUTRES" correspondant aux sous-répertoire "reste_destination", "reste_affranchissement", etc, de la figure 5. Ainsi, si l'utilisateur ne décrit pas complètement le plan de séparation, alors le programme crée automatiquement une séparation appelée "reste_[nomcritère]" qui représente l'ensemble des sélections manquantes pour que la complétude du plan de séparation soit vérifiée.

On rappelle qu'ensuite, la séparation multicritères se fait par sélection des séparations des plans de séparation de chacun des critères et l'utilisateur est affranchi du choix des opérateurs logiques. Ces opérateurs logiques sont attribués automatiquement en rappelant les règles suivantes :
- deux séparations d'un même critère sont associées par un "OU" logique
- les séparations de critères différents sont associées par un "ET" logique.

La composition logique de la séparation multicritères est affichée dynamiquement sur l'écran de l'interface homme/machine (figure 7).

A chaque création d'une éventuelle nouvelle séparation, le recouvrement est traité de façon à ne pas laisser la possibilité à l'utilisateur de créer une séparation en recouvrement de celles déjà créées. Ce traitement se fait en s'appuyant sur les données représentant l'ensemble des séparations possibles et des séparations décrites.

On comprendra ainsi que les fonctionnalités qu'offre le programme au sens de l'invention sont notamment :
- créer un plan de préparation multicritère,
- modifier un plan de préparation,
- visualiser un plan de préparation,
- éventuellement imprimer un plan de préparation, et
- mettre en service un plan de préparation, par exemple dans une machine de tri telle que décrite ci-avant.

Chaque critère à traiter est décliné dans une arborescence qui décrit et codifie chaque élément.

L'un des avantages que procure l'invention est la vérification de non recouvrement. Un autre avantage est la complétude des plans de préparations.

Ces deux avantages sont atteints en prévoyant la gestion de la logique combinatoire des critères qui s'exprime au niveau de codification le plus fin, par le programme au sens de l'invention.

La solution proposée ici est de traiter, dans une première phase, chacun des critères séparément, en vue d'obtenir un plan de séparation monocritère autorisant la combinaison "OU" logique. Une deuxième phase permet ensuite de combiner ces plans de séparation monocritère pour obtenir un produit multicritères n'autorisant que la combinaison "ET" logique.

Bien entendu, la présente invention ne se limite pas à la forme de réalisation décrite ci-avant à titre d'exemple ; elle s'étend à d'autres variantes.

Ainsi, on comprendra que le programme informatique décrit ci-avant peut être un logiciel destiné à aider le traitement de tri du courrier. Toutefois, les caractéristiques de ce logiciel, notamment dans le cadre du traitement multicritères, peuvent être reprises pour d'autres applications, notamment pour l'oblitération du courrier.

## Revendications

1. Procédé d'automatisation de tri postal, dans lequel :
a) on définit une pluralité de critères de tri ;
b) on sélectionne une ou plusieurs valeurs possibles à affecter à chaque critère ; et
c) on forme au moins une fonction booléenne dans laquelle les valeurs possibles associées à des critères distincts sont combinées par l'opérateur logique "ET", tout en autorisant une combinaison par l'opérateur logique "OU" entre tout ou partie des valeurs possibles associées à un même critère,
**caractérisé en ce que**, à l'étape c, on affecte une même valeur par défaut à toutes les valeurs possibles non sélectionnées d'un même critère, et ladite valeur par défaut est l'une des variables de la fonction booléenne.

2. Procédé selon la revendication 1, dans lequel on prévoit au moins trois critères de tri parmi au moins une destination, un format, une urgence, un affranchissement d'un courrier postal.

3. Procédé selon l'une des revendications 1 à 2, pour la commande d'une machine automatique de tri comportant une pluralité de réceptacles, dans lequel, à l'étape c), on forme une pluralité de fonctions booléennes, associées chacune à un réceptacle et combinant des valeurs possibles différentes d'une fonction booléenne à l'autre.

4. Procédé selon la revendication 3, pour la commande d'une machine automatique de tri équipée en outre de capteurs, dans lequel :
d) on obtient des valeurs associées chacune à un critère de tri, relevées par lesdits capteurs sur un courrier postal,
e) on estime lesdites fonctions booléennes en fonction des valeurs relevées, et
f) on associe un réceptacle à chaque valeur estimée d'une fonction booléenne.

5. Procédé selon l'une des revendications précédentes, dans lequel on interdit une combinaison logique "OU" entre des valeurs possibles associées à des critères distincts.

6. Procédé selon l'une des revendications précédentes, dans lequel lesdites valeurs possibles à affecter aux critères sont agencées selon une arborescence comportant :
- des branches principales associées chacune à un critère, et
- des branches secondaires associées chacune à une ou plusieurs valeurs possibles d'un même critère.

7. Procédé selon la revendication 6, dans lequel, à l'étape b), on sélectionne individuellement ou par branche secondaire, ou encore par branche principale, lesdites valeurs possibles.

8. Programme d'ordinateur pour la mise en oeuvre du procédé selon l'une des revendications 1 à 7, stocké dans une mémoire d'un ordinateur ou sur un support amovible destiné à coopérer avec un lecteur que comporte l'ordinateur, **caractérisé en ce qu'**il comporte :
· une table de données comportant une pluralité de valeurs possibles de critères de tri, et
· des instructions:
a1) pour inviter un utilisateur, à l'initialisation du programme, à sélectionner dans la table une pluralité de critères de tri, ainsi qu'une ou plusieurs valeurs possibles à affecter à chaque critère de tri, une même valeur par défaut étant affectée à toutes les valeurs possibles non sélectionnées d'un critère; et
b1) pour former au moins une fonction booléenne dans laquelle les valeurs sélectionnées et ladite valeur par défaut qui sont associées à des critères distincts sont combinées par l'opérateur logique "ET".

9. Programme d'ordinateur selon la revendication 8, **caractérisé en ce que** lesdites valeurs possibles de critères sont répertoriées dans ladite table de données selon une arborescence comportant :
- des répertoires principaux associés chacun à un critère, et
- des valeurs et/ou des sous-répertoires associés chacun respectivement à une ou plusieurs valeurs possibles d'un même critère.

10. Programme d'ordinateur selon l'une des revendications 8 et 9, **caractérisé en ce qu'**il comporte en outre des instructions pour combiner, sur commande d'un utilisateur, une pluralité de valeurs possibles associées à un même critère par l'opérateur logique "OU", en vue de former ladite fonction booléenne.

11. Programme d'ordinateur selon la revendication 10, prise en combinaison avec la revendication 9, **caractérisé en ce qu'**il comporte des instructions pour inviter un utilisateur à sélectionner lesdites valeurs possibles à affecter à chaque critère de tri, individuellement ou par sous-répertoire complet, ou par répertoire complet.

12. Programme d'ordinateur selon l'une des revendications 8 à 11, pour piloter une machine automatique de tri comportant une pluralité de réceptacles, **caractérisé en ce qu'**il comporte des instructions pour former une pluralité de fonctions booléennes, associées chacune à un réceptacle et combinant des valeurs possibles différentes d'une fonction booléenne à l'autre.

13. Programme d'ordinateur selon la revendication 12, pour piloter une machine automatique de tri équipée en outre de capteurs, **caractérisé en ce qu'**il comporte des instructions pour :
c1) mémoriser des valeurs associées chacune à un critère de tri, mesurées par lesdits capteurs sur un courrier postal,
d1) estimer lesdites fonctions booléennes en fonction des valeurs mesurées, et
e1) affecter une valeur de réceptacle en correspondance de chaque valeur estimée des fonctions booléennes.

14. Machine automatique de tri postal, du type comprenant:
- une glissière principale dans laquelle un courrier est destiné à progresser,
- des capteurs agencés dans ladite glissière principale et destinés à relever sur ledit courrier un jeu de valeurs associées à des critères de tri,
- une pluralité de réceptacles en aval de la glissière principale,
- des moyens destinés à orienter ledit courrier vers un réceptacle,
- un ordinateur comportant des circuits d'entrée aptes à recevoir des signaux représentatifs desdites valeurs relevées, des circuits de sortie pour commander lesdits moyens d'orientation du courrier,
**caractérisée en ce que** l'ordinateur comporte en outre une mémoire dans laquelle est stocké un programme d'ordinateur comportant des instructions pour :
• estimer, pour chaque jeu de valeurs relevées, une fonction booléenne combinant lesdites valeurs relevées par l'opérateur logique "ET", tout en autorisant une combinaison par l'opérateur logique « OU » entre tout ou partie des valeurs possibles associées à un même critère, et on affecte une même valeur par défaut à toutes les valeurs possibles non sélectionnées d'un même critère, et ladite valeur par défaut est l'une des variables de la fonction booléenne, et
• affecter une valeur de réceptacle à ladite valeur estimée.

## Claims

1. Automated mail sorting method, in which:
a) a plurality of sort criteria are defined;
b) one or several possible values are selected to be attributed to each criterion; and
c) at least one Boolean function is formed in which the possible values associated to distinct criteria are combined by the "AND" logic operator whilst authorising a combination by the "OR" logic operator between all or part of the possible values associated to a same criterion,
**characterised in that**, in step c, a same value is attributed by default to all of the possible values of a same criterion that are not selected, and said default value is one of the variables of the Boolean function.

2. Method according to claim 1, in which at least three sort criteria are provided among which at least one destination, one format, one urgent delivery and one prepayment of a postal letter.

3. Method according to claims 1 or 2, for the control of an automatic sorting machine comprising a plurality of receptacles, in which, in step c, a plurality of Boolean functions are formed, each associated to a receptacle and combining different possible values of one Boolean function to another.

4. Method according to claim 3, for the control of an automatic sorting machine further equipped with sensors, in which:
d) values each associated to a sort criterion are obtained, measured by said sensors on a postal letter,
e) said Boolean functions are estimated in function of the values measured, and
f) a receptacle is associated to each estimated value of a Boolean function.

5. Method according to any of the previous claims, in which an "OR" logic combination is forbidden between possible values associated to distinct criteria.

6. Method according to any of the previous claims, in which said possible values to be associated to the criteria are laid out in a tree structure comprising:
- main branches each associated to a criterion, and
- secondary branches each associated to one or several values of a same criterion.

7. Method according to claim 6, in which, in step b, said possible values are selected individually or by secondary branch or even by main branch.

8. Computer programme for the implementation of the method according to any of claims 1 to 7, stored in a computer memory or on a removable support designed to operate with a drive in the computer, **characterised in that** it comprises:
-- a data table comprising a plurality of possible sort criteria values, and
-- instructions:
a1) to invite a user, when the programme is initialised to select a plurality of sort criteria in the table, as well as one or several possible values to be attributed to each sort criterion, wherein a same default value is attributed to all of the possible values of a criterion that are not selected; and
b1) to form at least one Boolean function in which the values selected and said default value that are associated to distinct criteria are combined by the "AND" logic operator.

9. Computer programme according to claim 8, **characterised in that** said possible values are listed in said data table laid out in a tree structure comprising:
- main directories each associated to a criterion, and
- values and/or sub-directories each respectively associated to one or several possible values of a same criterion.

10. Computer programme according to any of claims 8 or 9, **characterised in that** it further comprises instructions to combine, when commanded by a user, a plurality of possible values associated to a same criteria by the "OR" logic operator so as to form said Boolean function.

11. Computer programme according to claim 10, combined with claim 9, **characterised in that** it comprises instructions to invite a user to select said possible values to be attributed to each sort criterion, individually or by complete sub-directory, or by complete directory.

12. Computer programme according to any of claims 8 to 11, to control an automatic sorting machine comprising a plurality of receptacles, **characterised in that** it comprises instructions to form a plurality of Boolean functions, each associated to a receptacle and combining different possible values from one Boolean function to another.

13. Computer programme according to claim 12, to control an automatic sorting machine further equipped with sensors, **characterised in that** it comprises instructions for:
c1) memorising values that are each associated to a sort criterion, measured by said sensors on a postal letter,
d1) estimating said Boolean functions in function of the values measured, and
e1) attributing a receptacle value corresponding to each estimated value of the Boolean functions.

14. Automatic postal sorting machine, of the type comprising:
- a main slide in which a letter is intended to progress,
- sensors positioned in said slide that are designed to read on said letter a set of values associated to sort criteria,
- a plurality of receptacles downstream of the main slide,
- means designed to orientate said letter to a receptacle,
- a computer comprising input circuits that are capable of receiving signals which are representative of said measured values, and output circuits to control said means of orientating the letter,
**characterised in that** the computer further comprises a memory in which a computer programme is stored which comprises instructions for:
-- estimating, for each set of values measured, a Boolean function combining said values measured by the "AND" logic operator, whilst authorising a combination by the "OR" logic operator between all or part of the possible values associated to a same criterion, and a same default value is attributed to all of the possible values of a same criterion that are not selected, and said default value is one of the variables of the Boolean function, and
-- attributing a receptacle value to said estimated value.

## Patentansprüche

1. Verfahren zur Automatisierung einer Sortierung von Postgut, umfassend:
a) Definieren einer Mehrzahl von Sortierungskriterien;
b) Auswählen eines oder mehrerer möglicher jedem Kriterium zuzuordnender Werte; und
c) Bilden wenigstens einer Booleschen Funktion, in welcher die möglichen verschiedenen Kriterien zugeordneten Werte durch den Logikoperator "UND" verknüpft werden, wobei eine Verknüpfung durch den Logikoperator "ODER" zwischen allen oder einem Teil der möglichen demselben Kriterium zugeordneten Werte zugelassen ist,
**dadurch gekennzeichnet, dass** in Schritt c) allen möglichen nicht nach demselben Kriterium ausgewählten Werten derselbe standardmäßige Wert zugeordnet wird und der standardmäßige Wert eine der Variablen der Booleschen Funktion ist.

2. Verfahren nach Anspruch 1, wobei wenigstens drei Sortierungskriterien aus wenigstens einem von einem Bestimmungsort, einem Format, einer Dringlichkeit, einer postalischen Frankierung vorgesehen sind.

3. Verfahren nach Anspruch 1 oder 2 zur Regelung/Steuerung einer automatischen Sortierungsmaschine, welche eine Mehrzahl von Behältern umfasst, wobei in Schritt c) eine Mehrzahl von Booleschen Funktionen gebildet wird, von denen jede einem Behälter zugeordnet ist und die verschiedene mögliche Werte von einer Booleschen Funktion mit der anderen verknüpfen.

4. Verfahren nach Anspruch 3 zur Regelung/Steuerung einer automatischen Sortierungsmaschine, welche ferner mit Sensoren ausgestattet ist, wobei das Verfahren umfasst:
d) Erfassen von Werten, die jeweils einem Sortierungskriterium zugeordnet sind, wobei die Werte von den Sensoren an Postgut erhoben wurden,
e) Schätzen der Booleschen Funktionen in Abhängigkeit von den erhobenen Werten, und
f) Zuordnen eines Behälters zu jedem geschätzten Wert einer Booleschen Funktion.

5. Verfahren nach einem der vorhergehenden Ansprüche, wobei eine logische Verknüpfung "ODER" zwischen möglichen verschiedenen Kriterien zugeordneten Werten nicht erlaubt ist.

6. Verfahren nach einem der vorhergehenden Ansprüche, wobei die möglichen den Kriterien zuzuordnenden Werte gemäß einer Baumstruktur angeordnet sind, welche umfasst:
- Hauptzweige, von denen jeder einem Kriterium zugeordnet ist, und
- Nebenzweige, von denen jeder einem oder mehreren möglichen Werten desselben Kriteriums zugeordnet ist.

7. Verfahren nach Anspruch 6, wobei in Schritt b) die möglichen Werte einzeln oder nach Nebenzweig oder aber nach Hauptzweig ausgewählt werden.

8. Computerprogramm zur Durchführung des Verfahrens nach einem der Ansprüche 1 bis 7, wobei das Computerprogramm in einem Speicher eines Computers oder auf einem entfernbaren Träger gespeichert ist, welcher dazu bestimmt ist, mit einer Lesevorrichtung zusammenzuwirken, die der Computer umfasst, **dadurch gekennzeichnet, dass** das Computerprogramm umfasst:
- eine Datentabelle, welche eine Mehrzahl von möglichen Werten von Sortierungskriterien umfasst, und
- Anweisungen:
a1) zum Auffordern eines Benutzers bei der Initialisierung des Programms, aus der Tabelle eine Mehrzahl von Sortierungskriterien und einen oder mehrere mögliche jedem Sortierungskriterium zuzuordnende Werte auszuwählen, wobei allen möglichen nicht-ausgewählten Werten eines Kriteriums derselbe standardmäßige Wert zugeordnet wird; und
b1) zum Bilden wenigstens einer Booleschen Funktion, in welcher die ausgewählten Werte und der standardmäßige Wert, die verschiedenen Kriterien zugeordnet sind, durch den Logikoperator "UND" verknüpft sind.

9. Computerprogramm nach Anspruch 8, **dadurch gekennzeichnet, dass** die möglichen Werte von Kriterien in der Datentabelle nach einer Baumstruktur erfasst sind, welche umfasst:
- Hauptverzeichnisse, von denen jedes einem Kriterium zugeordnet ist, und
- Werte oder/und Unterverzeichnisse, von denen jeder bzw. jedes jeweils einem oder mehreren möglichen Werten desselben Kriteriums zugeordnet ist.

10. Computerprogramm nach Anspruch 8 oder 9, **dadurch gekennzeichnet, dass** es ferner Anweisungen zur Verknüpfung auf Befehl eines Benutzers einer Mehrzahl möglicher demselben Kriterium zugeordneter Werte durch den Logikoperator "ODER" im Hinblick auf ein Bilden der Booleschen Funktion umfasst.

11. Computerprogramm nach Anspruch 10 in Verbindung mit Anspruch 9, **dadurch gekennzeichnet, dass** es Anweisungen zur Aufforderung eines Benutzers zur Auswahl der möglichen jedem Sortierungskriterium zuzuordnenden Werte einzeln oder nach vollständigem Unterverzeichnis oder nach vollständigem Verzeichnis umfasst.

12. Computerprogramm nach einem der Ansprüche 8 bis 11 zur Regelung/Steuerung einer automatischen Sortierungsmaschine, welche eine Mehrzahl von Behältern umfasst, **dadurch gekennzeichnet, dass** es Anweisungen zum Bilden einer Mehrzahl von Booleschen Funktionen umfasst, welche jeweils einem Behälter zugeordnet sind und verschiedene mögliche Werte von einer Booleschen Funktion mit der anderen verknüpfen.

13. Computerprogramm nach Anspruch 12 zur Regelung/Steuerung einer automatischen Sortierungsmaschine, welche ferner mit Sensoren ausgestattet ist, **dadurch gekennzeichnet, dass** es Anweisungen umfasst zum:
c1) Speichern von Werten, die jeweils einem Sortierungskriterium zugeordnet sind, wobei die Werte von den Sensoren an Postgut erhoben wurden,
d1) Schätzen der Booleschen Funktionen in Abhängigkeit von den erhobenen Werten, und
e1) Zuordnen eines Werts eines Behälters entsprechend jedem geschätzten Wert der Booleschen Funktionen.

14. Automatische Sortierungsmaschine für Postgut, wobei die Maschine umfasst:
- eine Hauptführungsvorrichtung, welcher dazu bestimmt ist, das Postgut zu fördern,
- Sensoren, welche in der Hauptführungsvorrichtung angeordnet sind und dazu bestimmt sind, von dem Postgut einen Satz von Werten zu erfassen, welche Sortierungskriterien zugeordnet sind,
- eine Mehrzahl von Behältern stromabwärts von der Hauptführungsvorrichtung,
- Mittel, die dazu bestimmt sind, das Postgut zu einem Behälter hin zu orientieren,
- einen Computer, umfassend Eingangsschaltkreise, die dazu angepasst sind, Signale zu empfangen, welche die erhobenen Werte darstellen, und Ausgangsschaltkreise zur Regelung/Steuerung der Mittel zum Orientieren des Postguts,
**dadurch gekennzeichnet, dass** der Computer ferner einen Speicher umfasst, in welchem ein Computerprogramm gespeichert ist, das Anweisungen umfasst zum:
- Schätzen einer Booleschen Funktion, welche die erhobenen Werte durch den Logikoperator "UND" verknüpft, für jeden Satz von erhobenen Werten, wobei eine Verknüpfung durch den Logikoperator "ODER" zwischen allen oder einem Teil der möglichen demselben Kriterium zugeordneten Werte erlaubt ist, wobei derselbe standardmäßige Wert allen möglichen nicht-ausgewählten Werten desselben Kriteriums zugeordnet ist und wobei der standardmäßige Wert eine der Variablen der Booleschen Funktion ist, und
- Zuordnen eines Werts eines Behälters zu dem geschätzten Wert.
